# EUROPÄISCHE PATENTSCHRIFT

(11) **EP 2 806 443 B1**
(45) Veröffentlichungstag und Bekanntmachung des Hinweises auf die Patenterteilung: **06.04.2016**
(21) Anmeldenummer: 14163799.1
(22) Anmeldetag: 08.04.2014
(51) Int. Cl.: H01H 9/28

(54) **Drehschaltvorrichtung für ein Schaltgerät**
Rotary switch equipment for a switching device
Dispositif de commutation rotatif pour un appareil de commutation

(30) Priorität: 22.05.2013 DE 102013209400
(43) Veröffentlichungstag der Anmeldung: 26.11.2014
(73) Patentinhaber: Siemens Aktiengesellschaft, 80333 München (DE)
(72) Erfinder: Baumann, Mathias, 90513 Zirndorf (DE); Cordes, Stefan, 91315 Höchstadt (DE); Hager, Alexander, 91056 Erlangen (DE); Kummer, Jürgen, 92224 Amberg (DE)

(56) Entgegenhaltungen:
- DE-A1- 2 637 910
- DE-A1- 2 653 555
- DE-A1- 2 837 503

## Beschreibung

Die vorliegende Erfindung betrifft eine Drehschaltvorrichtung mit Zylinderschloss für ein Schaltgerät sowie einen Schaltschrank mit einer Drehschaltvorrichtung mit Zylinderschloss.

Grundsätzlich ist es bekannt, dass Schaltschränke mit Schaltgeräten ausgestattet sind. Dabei handelt es sich insbesondere um Schaltgeräte mit manuellen Antrieben, die zum Ein- und Ausschalten des Schaltschranks eingesetzt werden. Schaltschränke werden z. B. verwendet, um angeschlossene Maschinen zu regeln. Mithilfe des manuellen Antriebes kann dementsprechend die Maschine eingeschaltet und/oder ausgeschaltet werden. Für Wartungsarbeiten an der Maschine ist es üblich, dass über den manuellen Drehantrieb am Schaltschrank die Maschine stillgelegt wird. Erst bei stillgelegter und vorzugsweise stromfreier Maschine kann die Wartung durchgeführt werden. Hierfür wird bei bekannten Drehschaltvorrichtungen mit einer zusätzlichen Schlossvorrichtung ein Absperren der Drehschaltvorrichtung und gleichzeitig des Schaltgerätes bewirkt. Dies führt dazu, dass ein unbeabsichtigtes Einschalten im Laufe der Wartung und eine damit einhergehende Stromschlaggefahr bzw. Verletzungsgefahr für den Wartungsmonteur vermieden wird.

Nachteilhaft bei bekannten Lösungen der Drehschaltvorrichtungen ist es, dass separate Schlossvorrichtungen, z. B. Bügelschlösser, notwendig sind, welche an der Drehschaltvorrichtung zum Absperren angebracht werden müssen. Bei integrierten Systemen bekannter Schlossvorrichtungen müssen aufwendige Konstruktionsänderungen durchgeführt werden, um eine entsprechende Sperrmöglichkeit für die Drehschaltvorrichtung zur Verfügung zu stellen.

Aus den DE 26 53 555 und DE 2837503 sind Sicherheitsausschalter bekannt, die jeweils ein Betätigungselement und eine Schließvorrichtung aufweisen, die an einem Gehäuse des Sicherheitsausschalters angeordnet sind. Die Schließvorrichtung ist derart ausgebildet, dass beim Verriegeln der Schließvorrichtung eine Federkraft überwunden werden muss, um ein Rastelement zum Blockieren des Betätigungselements zu bewegen. Dies hat den Nachteil, dass die Schließvorrichtung nicht benutzerfreundlich bedienbar sowie einem erhöhten Verschleiß ausgesetzt ist.

Es ist Aufgabe der vorliegenden Erfindung, die voranstehenden Probleme zumindest teilweise zu beheben. Insbesondere ist es Aufgabe der vorliegenden Erfindung, in kostengünstiger und einfacher Weise eine Sperrmöglichkeit für die Drehschaltvorrichtung zur Verfügung zu stellen.

Voranstehende Aufgabe wird gelöst durch eine Sperrvorrichtung mit den Merkmalen des Anspruchs 1 sowie durch einen Schaltschrank mit den Merkmalen des Anspruchs 5. Weitere Merkmale und Details der Erfindung ergeben sich aus den Unteransprüchen, der Beschreibung und den Zeichnungen. Dabei gelten Merkmale und Details, die im Zusammenhang mit der erfindungsgemäßen Drehschaltvorrichtung beschrieben sind, selbstverständlich auch im Zusammenhang mit dem erfindungsgemäßen Schaltschrank und jeweils umgekehrt, sodass bezüglich der Offenbarung zu den einzelnen Erfindungsaspekten stets wechselseitig Bezug genommen wird bzw. werden kann.

Eine erfindungsgemäße Drehschaltvorrichtung für einen Schaltschrank weist ein Gehäuse für die Befestigung an der Außenseite des Schaltschranks auf. Weiter ist eine Handhabe zum Schalten einer elektrischen Verbindung, welcher zwischen einer ersten Position und einer zweiten Position drehbar im Gehäuse gelagert ist, vorgesehen. Dabei ist im Gehäuse eine Rastvorrichtung angeordnet für die Verrastung der Handhabe in wenigstens einer der beiden Positionen. Eine erfindungsgemäße Drehschaltvorrichtung zeichnet sich dadurch aus, dass im Gehäuse eine Sperrvorrichtung für das Sperren der Rastvorrichtung in einer verrastenden Rastposition, vorzugsweise in AUS, angeordnet ist.

Eine erfindungsgemäße Drehschaltvorrichtung ist insbesondere mit einer drehbaren Handhabe ausgebildet, wobei die beiden Positionen einem Einschalten und einem Ausschalten des Schaltschranks bzw. einer zugehörigen Maschine entsprechen. Ebenfalls kann eine erfindungsgemäße Drehschaltvorrichtung eine Rastvorrichtung aufweisen, wie sie grundsätzlich bekannt ist. Sie dient zur fühlbaren taktilen Definition der beiden Positionen und verrastet die Handhabe in zumindest einer dieser beiden Positionen. Dieses Verrasten erfolgt in reversibler Weise, sodass durch Überwinden der entsprechenden Rastkraft der Handhabe in manueller Weise die verrastete Position auch wieder verlassen kann. Mit anderen Worten wird beim Drehen der Handhabe und nach dem Erreichen zumindest einer der beiden Positionen die Rastvorrichtung in der Rastposition verrasten und dementsprechend die Handhabe in der ersten oder zweiten Position halten. Damit die Handhabe diese jeweilige Position wieder verlassen kann, muss die Rastkraft überwunden werden und dementsprechend ein Weiterdrehen der Handhabe erfolgen. Gelangt die Handhabe zur entsprechend entgegengesetzten Position, kann auch dort wieder ein Verrasten stattfinden.

Ein wesentlicher Teil der vorliegenden Erfindung ist es, dass die Sperrvorrichtung mit einem in den manuellen Antrieb integrierten Zylinderschloss ausgeführt ist.

Ein weiterer Vorteil ist es, dass auf diese Weise zusätzliche Bauteile, z. B. separate Bügelschlösser, vermieden werden. Die Sperrvorrichtung ist im Gehäuse der manuellen Antriebe angeordnet, sodass sie ständiger Bestandteil der Drehschaltvorrichtung ist. Ist also der Wartungswunsch vorhanden für einen Schaltschrank bzw. eine angeschlossene Maschine, so wird der manuelle Antrieb in die zugehörige Position für die Ausposition bewegt. Nun muss kein separates Schloss mehr vorhanden sein, sondern vielmehr ausschließlich die Handhabe des manuellen Antriebes in die Sperrposition gebracht und über das Zylinderschloss gesperrt werden. Dieses Sperren erfolgt also durch die Verwendung des Zylinderschlosses und ist in Funktionalunion mit derselben zumindest teilweise zu sehen. Die Drehschaltvorrichtung weist also die Sperrvorrichtung in sich auf.

Unter einem Schalten einer elektrischen Verbindung ist insbesondere ein Einschalten oder ein Ausschalten zu verstehen. Jedoch ist grundsätzlich auch ein quantitatives Schalten zwischen einer Mehrzahl von drei oder mehr Positionen im Rahmen der vorliegenden Erfindung denkbar. Damit können unterschiedliche elektrische Verbindungen miteinander verbunden bzw. getrennt werden.

Im Sinne der vorliegenden Erfindung sind insgesamt zwei Bauteile hinsichtlich unterschiedlicher Positionen zu definieren. Zum einen ist die Handhabe manuell zwischen zumindest zwei Positionen bewegbar, insbesondere rotierbar. Dies führt zu einem Einschalten oder einem Ausschalten oder zu dem bereits beschriebenen quantitativen Schalten. Des Weiteren ist die Rastvorrichtung zwischen einer Rastposition und einer Entrastposition bewegbar, die dementsprechend mit der ersten und der zweiten Position der Handhabe korreliert. Zuletzt ist die Sperrvorrichtung vorzugsweise mit einem Sperrelement ausgestattet, sodass für die Sperrvorrichtung ebenfalls eine Sperrposition und eine Freigabeposition definiert werden können. Diese drei Positionen korrelieren miteinander, sodass über die Rastposition die jeweilige Position der Handhabe verrastet werden kann, während die Sperrvorrichtung die verrastete Rastposition der Rastvorrichtung gesperrt werden kann.

Erfindungsgemäß wirkt die Sperrvorrichtung also derart auf die Rastvorrichtung, dass die Rastvorrichtung die verrastete Position gesperrt beibehalten muss, selbst wenn die Handhabe bewegt werden soll. Dann würde zwar die Rastkraft möglicherweise überstiegen, jedoch wird durch die Sperrvorrichtung eine Sperrkraft auf die Rastvorrichtung beaufschlagt, welche deutlich größer als die Rastkraft ausgebildet ist.

Es kann von Vorteil sein, wenn bei einer erfindungsgemäßen Drehschaltvorrichtung die Sperrvorrichtung als eingebautes Schloss, insbesondere als Zylinderschloss, ausgebildet ist. Damit kann eine zylinderförmige Aufnahme im Gehäuse der Drehschaltvorrichtung vorgesehen sein, in welche das Zylinderschloss einbaubar bzw. einsteckbar ist. Bei einem eingebauten Schloss, insbesondere in Form eines Zylinderschlosses, handelt es sich vorzugsweise um ein Standardbauteil, welches dementsprechend kostengünstig und mit hoher Ausfallsicherheit einsetzbar ist. Darüber hinaus kann ein solches Schloss besonders einfach bedienbar sein. So ist es möglich, dass ein mechanischer Schlüssel mit Schließbart ein Schließen der Sperrvorrichtung erlaubt. Nicht zuletzt bringt ein Schloss als Sperrvorrichtung einen besonders geringen Platzbedarf mit sich, sodass die Kompaktheit einer erfindungsgemäßen Drehschaltvorrichtung weiter verbessert wird.

Vorteilhaft ist es ebenfalls, wenn bei einer erfindungsgemäβen Drehschaltvorrichtung ein sperrender Schlüssel der Sperrvorrichtung nur in der Sperrposition der Sperrvorrichtung abziehbar ist. Wie bereits einleitend erwähnt worden ist, kann die Sperrvorrichtung eine Sperrposition und eine Freigabeposition aufweisen. In der Freigabeposition kann der manuelle Antrieb im Wesentlichen frei bewegt werden. Befindet sich die Sperrvorrichtung in der Sperrposition, ist die Rastvorrichtung in der Rastposition und damit der manuelle Antrieb gesperrt und damit eine Bewegung der Handhabe unterbunden. Durch diese Ausführungsform wird sichergestellt, dass der sperrende Schlüssel für den gewünschten Einsatz der Sperrvorrichtung immer vorhanden ist. So ist im Normalbetrieb der Schlüssel an der Sperrvorrichtung fixiert und kann nicht entnommen werden, da sich die Sperrvorrichtung in der Freigabeposition befindet. Für den untergeordneten Fall einer Wartungssituation wird der manuelle Antrieb in die entsprechende Ausposition gedreht und die Rastvorrichtung verrastet die Handhabe in dieser Position durch die Rastposition. Der Schlüssel, welcher sozusagen verliersicher und nicht abziehbar in der Freigabeposition der Sperrvorrichtung angeordnet ist, kann nun rotiert werden und damit die Sperrvorrichtung in die Sperrposition bringen. Erst in dieser Position ist der sperrende Schlüssel abziehbar und z. B. vom Monteur von der Drehschaltvorrichtung entfernbar. Durch die Verliersicherheit ist der Schlüssel also immer vor Ort und kann die entsprechende Sicherheitsfunktion der Absperrmöglichkeit der Drehschaltvorrichtung gewährleisten.

Als weitere Ausführung kann der Schlüssel in der Sperrposition der Sperrvorrichtung als auch in der Freigabeposition der Sperrvorrichtung abgezogen werden.

Ein weiterer Vorteil wird erzielt, wenn bei einer erfindungsgemäßen Drehschaltvorrichtung die Rastvorrichtung an der Handhabe für wenigstens eine Position eine Rastnut aufweist, welche insbesondere im Wesentlichen radial bezogen auf die Drehachse der Handhabe ausgerichtet ist. Eine Ausbildung der Rastvorrichtung mit Rastnut und vorzugsweise auch mit einem Rastelement, welches in die Rastnut einrastet, wird eine besonders kostengünstige und einfache Ausführungsform. Insbesondere können Rastnuten, z. B. durch spanende Fertigung, besonders einfach und kostengünstig hergestellt werden. Die radiale Erstreckung oder im Wesentlichen radiale Erstreckung ist dabei auf die Drehachse der Handhabe bezogen und führt zu einer besonders einfachen und vor allem kompakten Korrelation mit der Rastvorrichtung. In der Rastnut können z. B. Einlaufschrägen oder Auslaufschrägen vorgesehen sein, sodass das Einrasten bzw. Entrasten der Rastvorrichtung erleichtert definiert werden kann. Auch kann hier durch die Korrelation mit solchen Einlaufschrägen bzw. Auslaufschrägen in definierter Weise die entsprechende Rastkraft und damit die notwendige Kraft zum Entrasten der Rastvorrichtung eingestellt werden. Die Rastnuten korrelieren mit den entsprechenden Positionen der Handhabe und können diese dementsprechend durch ihre Korrelation definieren und verrasten. Insbesondere ist für alle definierten Positionen der Handhabe auch jeweils wenigstens eine Rastnut vorgesehen.

Vorteilhaft ist es darüber hinaus, wenn bei einer erfindungsgemäßen Drehschaltvorrichtung die Rastvorrichtung wenigstens eine Federvorrichtung und wenigstens ein Rastelement aufweist, wobei die Federvorrichtung das Rastelement in Richtung einer Rastposition mit einer Federkraft beaufschlagt. Die Federvorrichtung kann z. B. eine Spiralfeder sein, welche separat vom Rastelement ausgebildet ist. Jedoch sind Federvorrichtung und Rastelement auch einstückig, z. B. integral, ausbildbar. Die Federkraft kann eine Druckkraft und/oder eine Zugkraft bzw. eine Kombination aus derartigen Kräften sein. Auch Rotationsfedern, welche eine Torsionskraft auf das Rastelement ausüben, sind im Sinne der vorliegenden Erfindung denkbar. Damit kann durch die Federvorrichtung und die entsprechende Federkraft sowie durch die entsprechende Geometrie des Rastelements und z. B. einer korrespondierenden Rastnut explizit die entstehende Rastkraft für die Verrastung in der Rastposition eingestellt werden.

Vorteilhaft ist es weiter, wenn bei einer erfindungsgemäßen Drehschaltvorrichtung die Sperrvorrichtung wenigstens ein Sperrelement aufweist, welches zwischen einer Sperrposition und einer Freigabeposition bewegbar gelagert ist. Die Sperrvorrichtung ist dementsprechend z. B. mit einem internen Riegel oder einem internen Sperrblech versehen, welches rotatorisch und/oder translatorisch bewegbar gelagert ist. Die Bewegung erfolgt zumindest zwischen den beiden definierten Positionen, nämlich der Sperrposition und der Freigabeposition. Diese beiden Positionen, nämlich die Sperrposition und die Freigabeposition, sind korreliert mit der entsprechenden Stellung der Handhabe. So bildet das Sperrelement z. B. in der Sperrposition einen Anschlag für das Rastelement und sperrt es dementsprechend in der verrastenden Rastposition. Das Sperrelement kann einzelne Sperrnasen oder Sperrlippen oder Sperrabschnitte aufweisen, die die entsprechende Sperrwirkung und die entsprechende Freigabewirkung zur Verfügung stellen.

Bei der Ausführungsform einer erfindungsgemäßen Drehschaltvorrichtung, wie im voranstehenden Absatz erläutert worden ist, kann es von Vorteil sein, wenn das Sperrelement in die Rastvorrichtung in der Sperrposition eingreift, insbesondere einen Anschlag für das Rastelement gegen eine Bewegung aus der Rastposition ausbildet. Ein Eingreifen in die Rastvorrichtung ist insbesondere ein Unterdrücken eines Einfederns der Federvorrichtung. So kann ein Eingreifen zwischen einem Rastelement und einer separat davon ausgebildeten Federvorrichtung erfolgen. Durch das Ausbilden eines direkten Anschlags an die Rastvorrichtung kann bei einem Drehwunsch der Handhabe ein Herausbewegen der Rastvorrichtung bzw. des Rastelements aus einer entsprechenden Rastnut nicht mehr erfolgen, da das Rastelement gegen den Anschlag des Sperrelements fährt. Dies ist eine besonders einfache, kostengünstige und besonders kompakte Ausführungsform einer erfindungsgemäßen Drehschaltvorrichtung.

Weitere Vorteile sind erzielbar, wenn bei einer erfindungsgemäßen Drehschaltvorrichtung die Handhabe eine Schalterscheibe aufweist, welche teilweise die Rastvorrichtung aufweist. Die Rastvorrichtung ist also insbesondere mehrteilig ausgebildet, wobei Teile der Rastvorrichtung am Gehäuse und andere Teile der Rastvorrichtung an der Handhabe gelagert bzw. angeordnet sind. Zum Beispiel weist die Rastvorrichtung Rastnuten an der Drehscheibe bzw. an der Handhabe und entsprechende Rastmittel im Gehäuse auf. Auch eine kinematische Umkehr der einzelnen Funktionen ist im Sinne der vorliegenden Erfindung denkbar.

Das Vorsehen einer Schalterscheibe erlaubt es, nachträglich eine erfindungsgemäße Funktionalität bei einer Drehschaltvorrichtung zur Verfügung zu stellen. Auch können Standarddrehantriebe verwendet werden, welche durch die Schalterscheibe mit der erfindungsgemäßen Funktionalität ausgestattet werden können. Dies erlaubt es sozusagen in modularer Weise eine Drehschaltvorrichtung mit und ohne erfindungsgemäßer Funktionalität zur Verfügung zu stellen. Auf diese modulare Weise können reduzierte Kosten für die Herstellung und den Verkauf folgen.

Ebenfalls von Vorteil ist es, wenn bei einer erfindungsgemäßen Drehschaltvorrichtung die Drehachse eines Schlüssels in der Sperrvorrichtung parallel oder im Wesentlichen parallel zu der Drehachse der Handhabe ausgebildet ist. Dabei wird eine besonders einfache und vor allem intuitive Bedienbarkeit möglich. Auch die Übersichtlichkeit der gesamten Drehschaltvorrichtung wird auf diese Weise verbessert. So erfolgt die manuelle Rotation der Handhabe um die gleiche bzw. um eine parallele Drehachse, wie die Rotation des Schlüssels für die Sperrvorrichtung. Dementsprechend wird noch einfacher und damit mit höherer Sicherheit das Sperren der Drehschaltvorrichtung möglich.

Ebenfalls Gegenstand der vorliegenden Erfindung ist ein Schaltschrank mit einem Schaltschrankgehäuse, in welchem eine Vielzahl elektrischer Schalter anordenbar ist. Ein erfindungsgemäßer Schaltschrank zeichnet sich dadurch aus, dass an einer Außenseite des Schaltschrankgehäuses wenigstens eine Drehschaltvorrichtung gemäß der vorliegenden Erfindung angeordnet ist. Damit können die gleichen Vorteile erzielt werden, wie sie ausführlich mit Bezug auf eine erfindungsgemäße Drehschaltvorrichtung erläutert worden sind. Selbstverständlich können die einzelnen elektrischen Schalter, welche z. B. als Leistungsschalter ausgebildet sind, bereits innerhalb des Schaltschranks angeordnet sein.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen schematisch:
- Fig. 1: eine erste Ausführungsform einer erfindungsgemäßen Drehschaltvorrichtung,
- Fig. 2a: eine weitere Ausführungsform einer erfindungsgemäßen Drehschaltvorrichtung,
- Fig. 2b: die Ausführungsform der Fig. 2a mit der Handhabe in der zweiten Position,
- Fig. 3a: eine weitere Ausführungsform einer erfindungsgemäßen Drehschaltvorrichtung,
- Fig. 3b: die Ausführungsform der Fig. 3a mit der Sperrvorrichtung in Freigabeposition,
- Fig. 3c: die Ausführungsform der Fig. 3a und 3b mit der Rastvorrichtung in der Entrastposition,
- Fig. 4a: eine weitere Ausführungsform einer erfindungsgemäßen Drehschaltvorrichtung,
- Fig. 4b: die Ausführungsform der Fig. 4a mit der Sperrvorrichtung in Freigabeposition,
- Fig. 4c: die Ausführungsform der Fig. 4a und 4b mit der Rastvorrichtung in Entrastposition und
- Fig. 5: eine Ausführungsform eines erfindungsgemäßen Schaltschranks.

In Fig. 1 ist schematisch eine erste Ausführungsform einer erfindungsgemäßen Drehschaltvorrichtung 10 dargestellt. Diese weist eine Sichtblende 20 auf, welche z. B. an dem Schaltschrankgehäuse 110 eines Schaltschranks 100 befestigbar ist. Relativ zur Sichtblende 20 ist eine Handhabe 30 rotierbar gelagert. Darüber hinaus ist eine Rastvorrichtung 40 im Inneren des Gehäuses vorgesehen, welche mithilfe eines Rastelements 44 eine Verrastung in einer Rastnut 42 der Handhabe 30 in einer der beiden Positionen A oder B ermöglicht. Über die Rastvorrichtung 40 kann eine Sperrvorrichtung 50 ein Sperren der Rastvorrichtung 40 und damit der Handhabe 30 erlauben. Die Sperrvorrichtung 50 ist hier als einfaches und kostengünstiges Zylinderschloss ausgebildet, für welches ein mit Schließbart ausgebildeter sperrender Schlüssel 52 vorgesehen ist.

Die Fig. 2a und 2b zeigen eine weitere Ausführungsform einer erfindungsgemäßen Drehschaltvorrichtung. Dabei ist in Fig. 2a die Handhabe 30 in der ersten Position A und in Fig. 2b die Handhabe30 in der zweiten Position B angeordnet. Hier ist gut zu erkennen, dass ein Schlüssel 52, welche in die Sperrvorrichtung 50 eingesteckt wird, sich um eine parallele Drehachse 53 drehen lässt mit Bezug auf die Drehachse 32 der Handhabe 30.

Die Fig. 3a bis 3c zeigen eine weitere Ausführungsform einer erfindungsgemäßen Drehschaltvorrichtung 10. Hier ist die Handhabe 30 zweiteilig ausgebildet und weist dementsprechend eine Schalterscheibe 34 auf, welche ebenfalls um die gleiche Drehachse 32 rotierbar ist. Die Rastvorrichtung 40 ist aus einer Federvorrichtung 46 in Form einer Spiralfeder und einem Rastelement 44 ausgebildet. Das Rastelement 44 kann in einer zugehörigen radialen Rastnut 42 der Schalterscheibe 34 einrasten, wie dies in Rastposition R in Fig. 3a gezeigt ist. Die Federvorrichtung 46 stützt sich nach außen gegen das Gehäuse 20 ab.

Die Sperrvorrichtung 50, welche hier insbesondere ebenfalls als Zylinderschloss ausgebildet ist, kann mit einem Schlüssel 52 über eine Drehachse 53 sperren, welche parallel zur Drehachse 32 der Handhabe 30 angeordnet ist. Über ein Sperrelement 54 (in Fig. 3 in Sperrposition S) wird die Rastvorrichtung 40 hier gesperrt.

Fig. 3b zeigt die Situation, wie sie außerhalb von Wartungssituationen zu finden ist. Die Sperrvorrichtung 50 weist das Sperrelement 54 in Freigabeposition F auf, und die Rastvorrichtung 40 hat ein Rastelement 44 in Eingriff mit der Rastnut 42 in der Rastposition R. Für ein Bewegen der Handhabe 30 aus dieser ersten Position A heraus, erfolgt ein Verschieben bzw. Herausdrücken des Rastelements 44 aus der Rastnut 42 z. B. in eine Entrastposition E, wie sie die Fig. 3c zeigt. Dieses Entrasten ist nur dann möglich, wenn die Sperrvorrichtung 50 sich in der Freigabeposition F gemäß der Fig. 3b und 3c befindet. Ist das Sperrelement 54 in die Sperrposition S bewegt, wie dies Fig. 3a zeigt, so kann das Rastelement 44 die Rastposition R nicht verlassen und damit eine Handhabe 30 nicht gedreht werden.

Die Fig. 4a bis 4c zeigen eine weitere Ausführungsform einer erfindungsgemäßen Drehschaltvorrichtung 10. Diese basiert grundsätzlich auf der gleichen technischen Funktionalität, wie sie die Fig. 3a bis 3c zeigt, sodass auf diese Erläuterung Bezug genommen wird. Im Unterschied dazu ist jedoch hier die Rastvorrichtung 40 anders ausgebildet. Die Federvorrichtung 46 ist Teilabschnitt des Rastelements 44, sodass durch eine Torsion bzw. Verbiegung des Rastelements 44 die Federwirkung der Federvorrichtung 46 erzeugt wird. Ansonsten funktioniert in gleicher Weise die Korrelation zwischen der Sperrposition S und der Freigabeposition F der Sperrvorrichtung 50 bzw. der Rastposition R und der Entrastposition E der Rastvorrichtung 40.

In Fig. 5 ist eine Ausführungsform eines erfindungsgemäßen Schaltschranks 100 dargestellt. An der Außenseite 112 des Schaltschrankgehäuses 110 ist hier eine Drehschaltvorrichtung 10 angeordnet, wie sie z. B. die Fig. 1 bis 4c darstellen. Im Inneren des Schaltschranks 100 sind elektrische Schalter 120, z. B. Leistungsschalter, vorgesehen.

Die voranstehende Erläuterung der Ausführungsformen beschreibt die vorliegende Erfindung ausschließlich im Rahmen von Beispielen. Selbstverständlich können einzelne Merkmale der Erfindung, sofern technisch sinnvoll, frei miteinander kombiniert werden, ohne den Rahmen der vorliegenden Erfindung zu verlassen.

## Patentansprüche

1. Drehschaltvorrichtung (10) für einen Schaltschrank (100), aufweisend eine Sichtblende (20) für die Befestigung an der Außenseite (112) des Schaltschranks (100) und eine Handhabe (30) zum Schalten einer elektrischen Verbindung, welcher zwischen einer ersten Position (A) und einer zweiten Position (B) drehbar in der Sichtblende (20) gelagert ist, wobei in der Sichtblende (20) eine Rastvorrichtung (40) angeordnet ist für die Verrastung der Handhabe (30) in wenigstens der ersten Position (A),wobei in der Sichtblende (20) eine Sperrvorrichtung (50) für das Sperren der Rastvorrichtung (40) in einer verrastenden Rastposition (R) angeordnet ist, wobei die Sperrvorrichtung (50) als eingebautes Zylinderschloss ausgebildet ist, wobei die Rastvorrichtung (40) an der Handhabe(30)für die erste Position (A, B) eine Rastnut (42) aufweist in der ein Rastelement (44) die Verrastung in der Rastnut (42) der Handhabe (30) in der ersten Position (A) ermöglicht, wobei die Sperrvorrichtung (50) wenigstens ein Sperrelement (54) aufweist, welches zwischen einer Sperrposition (S) und einer Freigabeposition (F) bewegbar gelagert ist,
**dadurch gekennzeichnet,**
**dass** das Sperrelement (54) in die Rastvorrichtung (40) in Sperrposition (S) eingreift und einen Anschlag für das Rastelement (44) gegen eine Bewegung aus der Rastposition (R) ausbildet, wobei das Rastelement (44) derart ausgebildet ist, dass ein Bewegen der Handhabe (30) aus der ersten Position (A) heraus ein Verschieben des Rastelements (44) aus der Rastnut (42) bewirkt, wenn das Sperrelement (54) in der Freigabeposition (F) ist.

2. Drehschaltvorrichtung (10) nach Anspruch 1,
**dadurch gekennzeichnet,**
**dass** ein sperrender Schlüssel (52) der Sperrvorrichtung (50) nur in der Sperrposition (S) der Sperrvorrichtung (50) abziehbar ist.

3. Drehschaltvorrichtung (10) nach einem der vorangegangenen Ansprüche,
**dadurch gekennzeichnet,**
**dass** die Handhabe (30) eine Schalterscheibe (34) aufweist, welche teilweise die Rastvorrichtung (40) aufweist.

4. Drehschaltvorrichtung (10) nach einem der vorangegangenen Ansprüche,
**dadurch gekennzeichnet,**
**dass** die Drehachse (53) eines Schlüssels (52) in der Sperrvorrichtung (50) parallel oder im Wesentlichen parallel zu der Drehachse (32) der Handhabe (30) ausgerichtet ist.

5. Schaltschrank (100) mit einem Schaltschrankgehäuse (110), in welchem eine Vielzahl elektrischer Schalter (120) anordenbar sind,
**dadurch gekennzeichnet,**
**dass** an einer Außenseite (112) des Schaltschrankgehäuses (110) wenigstens eine Drehschaltvorrichtung (10) nach einem der vorangegangenen Ansprüche angeordnet ist.

## Claims

1. Rotary switching apparatus (10) for a switchgear cabinet (100), having a visible panel (20) for fastening to the outer face (112) of the switchgear cabinet (100) and having a handle (30) for switching an electrical connection which is mounted in the visible panel (20) such that it can be rotated between a first position (A) and a second position (B), wherein a latching apparatus (40) is arranged in the visible panel (20) for latching the handle (30) in at least the first position (A), wherein a locking apparatus (50) for locking the latching apparatus (40) in a latching latch position (R) is arranged in the visible panel (20), wherein the locking apparatus (50) is in the form of a built-in cylinder lock, wherein the latching apparatus (40) has a latching groove (42) on the handle (30) for the first position (A, B), in which latching groove a latching element (44) allows latching in the latching groove (42) of the handle (30) in the first position (A), wherein the locking apparatus (50) has at least one locking element (54) which is mounted such that it can move between a lock position (S) and a release position (F),
**characterized**
**in that** the locking element (54) engages into the latching apparatus (40) in the lock position (S) and forms a stop for the latching element (44) against a movement out of the latch position (R), wherein the latching element (44) is designed in such a way that a movement of the handle (30) out of the first position (A) causes displacement of the latching element (44) out of the latching groove (42) when the locking element (54) is in the release position (F).

2. Rotary switching apparatus (10) according to Claim 1,
**characterized**
**in that** a locking key (52) of the locking apparatus (50) can be withdrawn only in the lock position (S) of the locking apparatus (50).

3. Rotary switching apparatus (10) according to one of the preceding claims,
**characterized**
**in that** the handle (30) has a switch plate (34) which partially comprises the latching apparatus (40).

4. Rotary switching apparatus (10) according to one of the preceding claims,
**characterized**
**in that** the rotation axis (53) of a key (52) in the locking apparatus (50) is oriented parallel or substantially parallel to the rotation axis (32) of the handle (30).

5. Switchgear cabinet (100) having a switchgear cabinet housing (110) in which a large number of electrical switches (120) can be arranged,
**characterized**
**in that** at least one rotary switching apparatus (10) according to one of the preceding claims is arranged on an outer face (112) of the switchgear cabinet housing (110).

## Revendications

1. Dispositif de commutation rotatif (10) pour une armoire électrique (100), comprenant un cache (20) pour la fixation sur la face extérieure (112) de l'armoire (100) et une manette (30) pour commuter une connexion électrique, laquelle manette est montée mobile en rotation dans le cache (20) entre une première position (A) et une deuxième position (B), dans lequel cache (20) étant agencé un dispositif d'arrêt (40) pour verrouiller la manette (30) dans au moins la première position (A), et dans lequel cache (20) étant agencé un dispositif de blocage (50) pour bloquer le dispositif d'arrêt (40) dans une position d'arrêt avec verrouillage (R), ledit dispositif de blocage (50) étant réalisé sous forme de serrure à barillet intégrée, ledit dispositif d'arrêt (40) sur la manette (30) présentant, pour la première position (A, B), une encoche d'arrêt (42) dans laquelle un élément d'arrêt (44) permet le verrouillage de la manette (30) dans ladite encoche (42) dans la première position (A), ledit dispositif de blocage (50) présentant au moins un élément de blocage (54), lequel est monté mobile entre une position de blocage (S) et une position de déblocage (F),
**caractérisé en ce que**
l'élément de blocage (54) s'engage dans le dispositif d'arrêt (40) en position de blocage (S) et forme une butée pour l'élément d'arrêt (44) contre un déplacement hors de la position d'arrêt (R), l'élément d'arrêt (44) étant conçu de telle manière qu'un déplacement de la manette (30) hors de la première position (A) a pour effet un déplacement de l'élément d'arrêt (44) hors de l'encoche d'arrêt (42) si l'élément de blocage (54) est dans la position de déblocage (F).

2. Dispositif de commutation rotatif (10) selon la revendication 1,
**caractérisé en ce que**
une clé de blocage (52) du dispositif de blocage (50) peut être retirée uniquement dans la position de blocage (S) du dispositif de blocage (50).

3. Dispositif de commutation rotatif (10) selon l'une des revendications précédentes,
**caractérisé en ce que**
la manette (30) comporte un disque de commutateur (34), lequel comporte en partie le dispositif d'arrêt (40).

4. Dispositif de commutation rotatif (10) selon l'une des revendications précédentes,
**caractérisé en ce que**
l'axe de rotation (53) d'une clé (52) insérée dans le dispositif de blocage (50) est orienté de manière parallèle ou sensiblement parallèle à l'axe de rotation (32) de la manette (30).

5. Armoire électrique (100) comprenant un boîtier (110) d'armoire électrique dans lequel on peut monter une pluralité de commutateurs électriques (120),
**caractérisée en ce que**
au moins un dispositif de commutation rotatif (10) selon l'une des revendications précédentes est monté sur une face extérieure (112) du boîtier (110) d'armoire électrique.
